# EUROPÄISCHE PATENTSCHRIFT

(11) **EP 0 037 392 B1**
(45) Veröffentlichungstag und Bekanntmachung des Hinweises auf die Patenterteilung: **21.03.1984**
(21) Anmeldenummer: 81890054.0
(22) Anmeldetag: 30.03.1981
(51) Int. Cl.: B21F 27/10, B21F 23/00

(54) **Vorrichtung zum Zuführen von Querstäben zu einer Gitterschweissmaschine**
Device for feeding cross-wires to a grid welding machine
Dispositif d'alimentation en barres transversales d'une machine à souder des treillis

(30) Priorität: 31.03.1980 AT 1736/80
(43) Veröffentlichungstag der Anmeldung: 07.10.1981
(73) Patentinhaber: EVG Entwicklungs- u. Verwertungs- Gesellschaft m.b.H., A-8011 Graz (AT)
(72) Erfinder: Gött, Hans, Dipl.-Ing., A-8042 Graz (AT); Ritter, Josef, Dipl.-Ing. Dr., A-8043 Graz (AT); Ritter, Klaus, Dipl.-Ing., A-8042 Graz (AT); Ritter, Gerhard, Dipl.-Ing. Dr., A-8043 Graz (AT)
(74) Vertreter: Holzer, Walter, Dipl.-Ing.

## Beschreibung

Die Erfindung betrifft eine Vorrichtung zum Zuführen von Querstäben zu einer Gitterschweißmaschine, mit einem die zuzuführenden Querstäbe einlagig und parallel zueinander aufnehmenden, gegen die Horizontale geneigten Stabmagazin, dessen unteres Ende eine Austrittsöffnung zum Ausstoßen des jeweils untersten Querstabes aus dem Magazin in Richtung senkrecht zu der Lage von Stäben im Magazin und dieser Austrittsöffnung gegenüberliegende Durchtrittsöffnungen für die Enden von die Querstäbe aus dem Magazin herausstoßenden Hebeln aufweist.

Eine Vorrichtung dieser Gattung ist in der DE-OS 21 34 886 beschrieben. Bei der bekannten Vorrichtung werden die aus dem Stabmagazin herausgeförderten Stäbe über einen Schacht zur Verbrauchsstelle fallen gelassen. Bei dieser Art der Zuführung der Stäbe zur Verbrauchsstelle ist eine präzise Lage der Stäbe an der Verbrauchsstelle nicht sicherzustellen.

Die Erfindung soll deshalb die Aufgabe lösen, die für die Gitterherstellung benötigten Querstäbe bis zur Verbrauchsstelle, d. h. bis zu jener Stelle, wo sie mit den Längsstäben verschweißt werden, durch geeignete Transportorgane führen und sie dort solange festhalten zu können, bis sie von den Elektroden der Schweißmaschine erfaßt und mit den Längsstäben des Gitters verschweißt werden.

Eine gemäß der Erfindung ausgebildete, diese Aufgabe lösende Vorrichtung der einleitend angegebenen Gattung ist dadurch gekennzeichnet, daß zumindest zwei mit Abstand voneinander angeordnete und miteinander auf gemeinsame zyklische Bewegung gekuppelte Greifzangen vorgesehen sind, deren Zangenmäuler zu Beginn der zyklischen Zangenbewegung der Austrittsöffnung des Magazins gegenüberliegen, so daß sie den jeweils untersten Querstab beim Ausstoßen desselben aus dem Magazin aufnehmen, und daß eine automatische Antriebs- und Leitvorrichtung für die Zangen vorgesehen ist, welche diesen eine zyklische Bewegung aufzwingen, in deren Verlauf die Zangenmäuler mit dem von ihnen erfaßten Querstab aus ihrer Ausgangslage längs einer ersten Bahnstrecke zur Schweißlinie zwischen den voneinander entfernten Schweißelektroden und sodann längs einer zweiten Bahnstrecke in die Ausgangslage zurückführbar sind, wobei der Anfangsteil der zweiten Bahnstrecke im wesentlichen parallel zur Ebene der Schweißelektroden verläuft, so daß durch Gegeneinanderbewegung der Schweißelektroden der Querstab auf der Schweißlinie festhaltbar und dadurch aus den Zangenmäulern der bewegten Greifzangen entfernbar ist.

Für die Ausbildung der Antriebs- und Leitvorrichtung stehen dem Kinematiker auf Grund der vorstehend angegebenen Bewegungsbedingungen zahlreiche Möglichkeiten offen, insbesondere unter Anwendung von Nockensteuerungen oder von Kulissenführungen.

Bei einem bevorzugten Ausführungsbeispiel sind zumindest zwei parallel zueinander und in gegenseitigem Abstand voneinander angeordnete einarmige Hebel vorgesehen und drehfest mit einem Balken verbunden, welcher an seinen Enden mittels Führungsrollen in ersten Kulissenführungen in Richtung parallel zur Ebene der Schweißelektroden der Gitterschweißmaschine verschiebbar und um die Balkenachse verschwenkbar geführt ist, wobei an den Enden der einarmigen Hebel je eine aus zwei federnd gegeneinander gedrückten, zwischeneinander ein Maul bildenden Backen bestehende Greifzange vorgesehen ist, und weiters ist an einem Ende des Balkens ein zusätzlicher einarmiger Hebel vorgesehen, an dessen Ende eine in einer zweiten Kulissenführung geführte Rolle gelagert ist, wobei die Bahnen dieser zweiten Kulissenführung wenigstens in Teilen ihres Führungsbereiches in spitzem Winkel zueinander und im Winkel zu den Bahnen der ersten Kulissenführung verlaufen, und der Balken ist bei Bewegung der in den ersten Kulissenführungen geführten Führungsrollen parallel zur Ebene der Schweißelektroden mit einem Drehmoment um die Balkenachse beaufschlagbar, durch welches die in der zweiten Kulissenführung geführte Rolle stets gegen die der augenblicklichen Bewegungsrichtung des Balkens zugeordnete Führungsbahn der zweiten Kulissenführung anpreßbar ist.

Wird das die Querstäbe aufnehmende Maul der Greifzange gegenüber dem die Greifzange tragenden einarmigen Hebel derart geneigt, daß das Maul in dem Augenblick, in dem sich die Greifzange zwischen den Schweißelektroden befindet, parallel zur Ebene der Elektroden verläuft, dann können die in der Elektrodenebene gegen die unteren Elektroden der Schweißmaschine bewegten oberen Elektroden, den jeweils in dem Maul befindlichen Querstab, solange er noch in dem Maul gleitend geführt und damit exakt in der gewünschten Lage auf der Schweißlinie gegenüber den Längsstäben fixiert ist, gegen die Längsstäbe pressen, wonach die Greifzange zunächst in der Ebene der Elektroden von dem zugeführten Querstab entfernt und der Querstab bei dieser Bewegung vollständig aus dem Maul der Greifzange herausgeschoben wird, wonach die Greifzange in ihre Ausgangslage zurückkehrt.

Vorteilhaft ist dabei das am Ende jedes einarmigen Hebels von den Backen der Greifzange gebildete Maul gegenüber der die Eintrittsöffnung dieses Maules mit der Balkenachse verbindenden Geraden um einen Winkel geneigt, der gleich groß und gleichgerichtet dem von dieser Geraden mit der Ebene der Schweißelektroden in dem Augenblick eingeschlossenen Winkel ist, in dem sich die Eintrittsöffnung des Maules zwischen den Schweißelektroden befindet.

Um die zugeführten Querstäbe einerseits von den oberen Schweißelektroden unbehindert in den Bereich zwischen den Schweißelektroden fördern und anderseits die zugeführten Querstäbe in der geschilderten Weise aus den Mäulern der Greifzangen entfernen zu können, müssen die Greifzangen, wie schon erwähnt, auf zwei getrennten Wegen von der Übergabestelle der Querstäbe bei der Austrittsöffnung des Magazins in den Bereich zwischen den Schweißelektroden und zurück bewegt werden. Diesem Zweck dient die bereits geschilderte Ausbildung der zweiten Kulissenführung.

Um nun sicherzustellen, daß bei jedem Bewegungsschritt die mit Spiel zwischen den Bahnen bewegliche Führungsrolle in der zweiten Kulissenführung an der dem augenblicklichen Bewegungsablauf zugeordneten Führungsbahn dieser zweiten Kulissenführung geführt wird, kann der Balken in den ersten Kulissenführungen an seinen beiden Enden durch mit Schubstangen zusammenwirkende Kurbeln in Richtung parallel zur Ebene der Schweißelektroden antreibbar und gleichzeitig durch Anordnung der Achsen der Schubstangen und der Kurbeln in einem Winkel zueinander entgegen dem Sinne des durch die zweite Kulissenführung in jedem Augenblick ihrer Bewegung auf den Balken ausgeübten Drehmomentes belastbar sein.

Anhand eines Ausführungsbeispieles wird die Erfindung nun unter Bezugnahme auf die Zeichnungen genauer beschrieben. Es zeigen
Figur 1 die Seitenansicht einer erfindungsgemäßen Vorrichtung ;
Figur 2 den schematischen Aufbau der Vorrichtung nach Figur 1 und
Figur 3 eine Vorderansicht der Schweißeinrichtung.

An die Sekundärseite eines Schweißtransformators 1 sind quer zur Vorschubrichtung der Längsstäbe orientierte Stromschienen 2 angeschlossen. Zwei benachbarte, gegensinnig gepolte Stromschienen 2 sind in der Mitte zwischen zwei benachbarten Längsstabzuführungen 3 durch eine Isolierschicht voneinander elektrisch getrennt. Auf den Stromschienen 2 sind untere, aktive Elektroden 4 verstellbar und feststellbar angeordnet. Die Längsstabführungen 3 sind auf Trägern 5, die sich quer über die Maschinenbreite erstrecken, gleichfalls verstellbar und feststellbar angeordnet. Durch diese Anordnung können die Längsstababstände verändert und die Elektroden 4 und die Längsstabführungen 3 aufeinander eingefluchtet werden.

Die oberen, passiven Gegenelektroden 6 sind auf einer Strombrücke 7, über welche der Schweißstromkreis zwischen zwei Elektroden 4 über zwei Gegenelektroden 6 geschlossen wird, gleichfalls verstellbar und feststellbar angeordnet. Die Strombrücke 7 ist an einem Druckbalken 8 montiert, der durch Arbeitszylinder 9 im Rhythmus der Schweißvorgänge auf und ab bewegt wird.

Die Querstäbe 15 sind in einem Stabmagazin 16 in einlagiger, ebener, gegen die Horizontale geneigter Parallellage geführt. Das Stabmagazin besteht aus unteren Führungsblechen 17a, oberen Führungsblechen 17b und seitlichen Führungsblechen 18, die alle an sich quer über die Maschinenbreite erstreckenden Balken 19, 20 verstellbar und feststellbar montiert sind, so daß das Magazin unterschiedlichen Querstablängen angepaßt werden kann. Zwischen den oberen und unteren Führungsblechen 17a, 17b wird zur Aufnahme der Querstäbe ein Schlitz 21 gebildet, dessen Öffnungsbreite gleichfalls verstellbar ist.

An den unteren Enden der unteren Führungsbleche 17a sind Anschläge 22 vorgesehen, die ein Herausgleiten der Querstäbe aus dem Schlitz 21 verhindern. Zwischen den Anschlägen 22 und den unteren Enden der oberen Führungsbleche 17b bleibt eine Austrittsöffnung 23 zum Herausstoßen der Querstäbe 15 aus dem Stabmagazin 16 offen.

An einem sich über die Maschinenbreite erstreckenden Balken 31 sind verstellbar und feststellbar Hebel 30 montiert. Der Balken 31 ist seinerseits an seinen Enden mit einarmigen Hebeln 32 verbunden, die in Lagern 33 schwenkbar gelagert sind und von Arbeitszylindern 34 verschwenkt werden können. Bei einer Schwenkbewegung der Hebel 32 im Gegenuhrzeigersinn (in Blickrichtung von Figur 1 gesehen) stoßen die Enden der Hebel 30 den jeweils untersten der im Stabmagazin befindlichen Querstäbe 15 aus der Austrittsöffnung 23 in Richtung senkrecht zur Ebene der Stablage im Schlitz 21 aus dem Magazin heraus.

An den beiden Enden eines sich quer über die Maschinenbreite erstreckenden weiteren Balkens 40 sind Führungsrollen 41 vorgesehen, die in ersten Kulissenführungen 42 geführt sind. Längs des Balkens 40 sind einarmige Hebel 43 verstellbar und feststellbar angeordnet. An diesen einarmigen Hebeln 43 anliegende Federzungen 44 bilden zusammen mit den einarmigen Hebeln 43 federnd gegeneinander bewegliche, zwischen einander ein Maul 45 zur Aufnahme eines Querstabes 15 einschließende Backen einer Greifzange.

An einem Ende des Balkens 40 ist ein weiterer einarmiger Hebel 48 angeordnet, an dessen Ende eine in einer zweiten Kulissenführung 49 geführte Rolle 52 vorgesehen ist. Die Bahnen 50, 51 der zweiten Kulissenführung 49 verlaufen, wie aus Figur 2 deutlicher hervorgeht, nicht über deren gesamten Führungsbereich parallel zueinander, sondern schließen in Teilen ihres Führungsbereiches einen spitzen Winkel miteinander ein. Anders ausgedrückt, ist der gegenseitige Abstand der Bahnen 50, 51 in Teilen ihres Führungsbereiches größer als der Durchmesser der Führungsrolle 52. Die Führungsrolle 52 bewegt . sich daher in diesen Teilen des Führungsbereiches der Kulissenführung mit Spiel zwischen den Bahnen 50 und 51. Überdies schließen die Bahnen der Kulissenführung 49 in Teilen ihres Führungsbereiches mit den Bahnen der ersten Kulissenführung 42 gleichfalls einen Winkel ein.

Die Kolbenstange eines Arbeitszylinders 55 ist an einem Ende eines zweiarmigen Hebels 56 angelenkt, der in einem Lager 57 schwenkbar gelagert ist. Am anderen Ende des zweiarmigen Hebels 56 ist eine Schubstange 58 angelenkt, welche ihrerseits an einer Kurbel 59 angelenkt ist. Die Kurbel 59 ist starr mit dem Balken 40 verbunden. Um gleichmäßige Antriebsverhältnisse sicherzustellen, ist entweder an jedem Ende des Balkens 40 eine derartige Antriebsvorrichtung vorgesehen, wobei beide Antriebsvorrichtungen synchron betrieben werden müssen, oder es ist in dem Lager 57 für den zweiarmigen Hebel 56 eine sich über die Maschinenbreite erstreckende Welle vorgesehen, die drehfest mit dem zweiarmigen Hebel 56 verbunden ist und auf der gegenüberliegenden Maschinenseite drehfest mit einem weiteren einarmigen Hebel in Verbindung steht, an dem eine zweite Schubstange 58 angelenkt ist, welche schließlich ihrerseits mit einer zweiten Kurbel 59 zusammenwirkt.

Die Schubstangen 58 und die Kurbeln 59 schließen Winkel miteinander ein. Wird in dem in Figur 2 gezeigten Ausführungsbeispiel der Arbeitszylinder 55 derart mit Druckmittel beaufschlagt, daß die Führungsrolle 41 in der ersten Kulissenführung 42 abwärtsbewegt wird, so wird von der Schubstange 58 auf die Kurbel 59 ein Drehmoment im Uhrzeigersinn bezüglich der Achse des Balkens 40 ausgeübt. Durch dieses Drehmoment wird die sich in der zweiten Kulissenführung 49 abwärtsbewegende Führungsrolle 52 gegen die Führungsbahn 50 gedrückt, wobei die Führungsbahn 50 im Zusammenwirken mit der Rolle 52 auf den einarmigen Hebel 48 bezüglich der Achse des Balkens 40 ein Drehmoment entgegen dem Uhrzeigersinn ausübt. Durch diese beiden gegensinnigen Drehmomente wird erreicht, daß die Führungsrolle 52 während ihrer gesamten Abwärtsbewegung in Anlage an der Führungsbahn 50 bleibt. In jenen Bereichen, in denen der gegenseitige Abstand der Führungsbahnen 50, 51 größer als der Durchmesser der Rolle 52 ist, hebt die Führungsrolle 52 daher bei der Abwärtsbewegung von der Führungsbahn 51 ab ; die Rollenachse bewegt sich dann auf der Bahn B 1 und der im Maul 45 der Greifzange festgehaltene Querstab wird auf der Bahn B 11 zwischen die Elektroden 4, 6 geführt.

Bei einer Aufwärtsbewegung der Führungsrolle 41 in der ersten Kulissenführung 42 liegen die Verhältnisse genau umgekehrt. Das Drehmoment der Kurbel 59 bezüglich des Balkens 40 ist entgegen dem Uhrzeigersinn gerichtet, das von der Führungsrolle 52 und dem einarmigen Hebel 48 auf den Balken 40 ausgeübte Drehmoment jedoch im Uhrzeigersinn. Die Führungsrolle 52 folgt nun der Führungsbahn 51 und hebt von der Führungsbahn 50 ab. Ihre Rollenachse folgt der Bahnkurve B 2 und das Maul der Greifzange wird längs der Bahnkurve B 22 in seine Ausgangslage zurückbewegt.

Am Anfang ihrer Rückbewegung wird die Greifzange ein kurzes Stück in der Ebene E-E der Elektroden 4, 6 bewegt, wobei der von ihr festgehaltene Querstab durch die einzelnen abgesenkten Elektroden 4 festgehalten und so aus den Mäulern 45 der zurückbewegten Greifzangen entfernt wird.

## Patentansprüche

1. Vorrichtung zum Zuführen von Querstäben zu einer Gitterschweißmaschine, mit einem die zuzuführenden Querstäbe (15) einlagig und parallel zueinander aufnehmenden, gegen die Horizontale geneigten Stabmagazin (16), dessen unteres Ende eine Austrittsöffnung (23) zum Ausstoßen des jeweils untersten Querstabes (15) aus dem Magazin in Richtung senkrecht zu der Lage von Stäben im Magazin und dieser Austrittsöffnung gegenüberliegende Durchtrittsöffnungen für die Enden von die Querstäbe aus dem Magazin herausstoßenden Hebeln (30) aufweist, dadurch gekennzeichnet, daß zumindest zwei mit Abstand voneinander angeordnete und miteinander auf gemeinsame zyklische Bewegung gekuppelte Greifzangen (43, 44) vorgesehen sind, deren Zangenmäuler (45) zu Beginn der zyklischen Zangenbewegung der Austrittsöffnung des Magazins (16) gegenüberliegen, so daß sie den jeweils untersten Querstab (15) beim Ausstoßen desselben aus dem Magazin aufnehmen, und daß eine automatische Antriebs- und Leitvorrichtung (55-59, 41, 42, 48, 49, 52) für die Zangen (43, 44) vorgesehen ist, welche diesen eine zyklische Bewegung aufzwingen, in deren Verlauf die Zangenmäuier (45) mit dem von ihnen erfaßten Querstab (15) aus ihrer Ausgangslage längs einer ersten Bahnstrecke (B 11) zur Schweißlinie (L) zwischen den voneinander entfernten Schweißelektroden (4, 6) und sodann längs einer zweiten Bahnstrecke (B 22) in die Ausgangslage zurückführbar sind, wobei der Anfangsteil der zweiten Bahnstrecke (B 22) im wesentlichen parallel zur Ebene (E-E) der Schweißelektroden (4, 6) verläuft, so daß durch Gegeneinanderbewegung der Schweißelektroden der Querstab (15) auf der Schweißlinie (L) festhaltbar und dadurch aus den Zangenmäulern (45) der bewegten Greifzangen (43, 44) entfernbar ist.

2. Vorrichtung nach Anspruch 1, dadurch gekennzeichnet, daß zumindest zwei parallel zueinander und in gegenseitigem Abstand voneinander angeordnete einarmige Hebel (43) vorgesehen und drehfest mit einem Balken (40) verbunden sind, welcher an seinen Enden mittels Führungsrollen (41) in ersten Kulissenführungen (42) in Richtung parallel zur Ebene (E-E) der Schweißelektroden (4, 6) der Gitterschweißmaschine verschiebbar und um die Balkenachse verschwenkbar geführt ist, wobei an den Enden der einarmigen Hebel (43) je eine aus zwei federnd gegeneinander gedrückten, zwischeneinander ein Maul (45) bildenden Backen (43, 44) bestehende Greifzange vorgesehen ist, daß weiters an einem Ende des Balkens (40) ein zusätzlicher einarmiger Hebel (48) vorgesehen ist, an dessen Ende eine in einer zweiten Kulissenführung (49) geführte Rolle (52) gelagert ist, wobei die Bahnen (50, 51) dieser zweiten Kulissenführung wenigstens in Teilen ihres Führungsbereiches in spitzem Winkel zueinander und im Winkel zu den Bahnen der ersten Kulissenführung (42) verlaufen, und daß der Balken (40) bei Bewegung der in den ersten Kulissenführungen (42) geführten Führungsrollen (41) parallel zur Ebene (E-E) der Schweißelektroden (4, 6) mit einem Drehmoment um die Balkenachse beaufschlagbar ist, durch welches die in der zweiten Kulissenführung (49) geführte Rolle (52) stets gegen die der augenblicklichen Bewegungsrichtung des Balkens zugeordnete Führungsbahn der zweiten Kulissenführung (49) anpreßbar ist.

3. Vorrichtung nach Anspruch 2, dadurch gekennzeichnet, daß das am Ende jedes einarmigen Hebels (43) von den Backen (43, 44) der Greifzange gebildete Maul (45) gegenüber der die Eintrittsöffnung dieses Maules mit der Balkenachse verbindenden Geraden unter einem Winkel a geneigt ist, der gleich groß und gleichgerichtet dem von dieser Geraden mit der Ebene (E-E) der Schweißelektroden (4, 6) in dem Augenblick eingeschlossenen Winkel a ist, in dem sich die Eintrittsöffnung des Schlitzes (45) zwischen den Schweißelektroden (4, 6) befindet.

4. Vorrichtung nach den Ansprüchen 2 oder 3, dadurch gekennzeichnet, daß der Balken (40) in den ersten Kulissenführungen (42) an seinen beiden Enden durch mit Schubstangen (58) zusammenwirkende Kurbeln (59) in Richtung parallel zur Ebene (E-E) der Schweißelektroden (4, 6) antreibbar und gleichzeitig durch Anordnung der Achsen der Schubstangen (58) und der Kurbeln (59) in einem Winkel zueinander entgegen dem Sinne des durch die zweite Kulissenführung (49) in jedem Augenblick ihrer Bewegung auf den Balken (40) ausgeübten Drehmomentes belastbar ist.

## Claims

1. Apparatus for feeding transverse rods to a grid welding machine, comprising a rod magazine (16) inclined with respect to the horizontal, which magazine receives the transverse rods (15) to be fed in a single layer and in parallel to one another, the lower end of said magazine having an exit opening (23) for expelling the lowest transverse rod (15) from the magazine in a direction perpendicular to the layer of rods in the magazine and passages opposite said exit opening for the ends of levers (30) pushing the transverse rods out of the magazine, characterized by at least two gripping tongs (43, 44) spaced from one another and coupled with one another for performing a common cyclic movement, the mouths (45) of said tongs being situated opposite the exit opening of the magazine (16) at the beginning of the cyclic movement of the tongs so that they receive the lowermost transverse rod (15) when the latter is expelled from the opening, and by an automatic drive and guiding device (55-59, 41, 42, 48, 49, 52) for said tongs (43, 44) which force the same into a cyclic movement, in the course of which the tong mouths (45) together with the transverse rod (15) gripped by the same are guided from their initial position along a first path (B 11) to the welding line (L) between the spaced welding electrodes (4, 6) and then along a second path (B 22) back to their initial position, the initial portion of the second path (B 22) extending substantially in parallel to the plane (E-E) of the welding electrodes (4, 6), so that the transverse rod (15) by a movement of the welding electrodes toward one another can be fixed on the welding line (L) and thereby moved out of the mouths (45) of the moving tongs (43, 44).

2. Apparatus according to claim 1, characterized in that at least two one-armed levers (43) are provided in parallel to one another and in spaced relationship, with levers are rigidly connected to a beam (40) which is guided slidably at its ends by means of guiding rolls (41) in a first coulisse (42) in a direction parallel to the plane (E-E) of the welding electrodes (4, 6) of the grid welding machine and pivotally around the beam axis, the ends of said one-armed levers (43) being provided with a gripping tong consisting of two jaws (43, 44) being forced against each other by spring action and forming a mouth (45) between them, in that further an additional one-armed lever (48) is provided at one end of the beam (40), a roll (52) being mounted at the end of said lever, which roll is guided in a second coulisse (49), the paths (50, 51) of this second coulisse at least in portions of their guiding ranges extend in an acute angle to one another and in an angle to the paths of the first coulisse (42), and in that said beam (40) on movement of the guiding rolls (41) guided in said first coulisse (42) in parallel to the plane of the welding electrodes (4, 6) is adapted to be charged by a torque around the beam axis, by which the roll (52) guided in the second coulisse (49) can always be pressed against the guide path of the second coulisse (49) which is associated with the momentaneous direction of movement of said beam.

3. Apparatus according to claim 2, characterized in that the mouth (45) formed by the jaws (43, 44) of said gripping tongs at the end of each one-armed lever (43) is inclined by an angle α with respect to the straight line connecting the entrance opening of said mouth with the beam axis, which angle a is of the same value and direction as the angle a formed by the said straight line with the plane (E-E) of the welding electrodes (4, 6) in the moment in which the entrance opening of the mouth (45) is located between the welding electrodes (4, 6).

4. Apparatus according to claims 2 or 3, characterized in that said beam (40) is adapted to be driven in a direction parallel to the plane (E-E) of the welding electrodes (4, 6) in said first coulisse (42) at both of its ends by cranks (59) cooperating with connecting rods (58) and is adapted to be charged at the same time by arranging the axis of the connecting rods (58) and of the cranks (59) in an angle to one another against the sense of the torque exerted onto the beam (40) by the second coulisse (49) in each moment of its movement.

## Revendications

1. Appareil destiné à alimenter une soudeuse de treillis en barres transversales, comportant un magasin de barres (16) incliné par rapport à l'horizontale et recevant les barres transversales d'alimentation (15) en une seule couche et parallèlement les unes aux autres, l'extrémité inférieure de ce magasin présentant une ouverture de sortie (23) permettant d'expulser la barre transversale inférieure (15) du magasin dans une direction perpendiculaire à celle de la couche de barres dans le magasin, ainsi que des ouvertures de passage opposées à cette ouverture de sortie pour les extrémités de leviers (30) qui expulsent la barre transversale du magasin, caractérisé en ce qu'au moins deux pinces (43, 44) montées à distance l'une de l'autre et couplées l'une à l'autre pour effectuer des mouvements cycliques sont prévues, les mors (45) de ces pinces se trouvant au début du mouvement cyclique en face de l'ouverture de sortie du magasin (16) de sortie qu'elles reçoivent la barre transversale (15) inférieure lors de son expulsion du magasin, et un dispositif d'entraînement et de guidage automatique (55-59, 41, 42, 48, 49, 52) pour les pinces (43, 44) est prévu et force celles-ci à effectuer un mouvement cyclique au cours duquel leurs mors (45) se déplacent avec la barre transversale (15) qu'elles maintiennent à partir de leur position de départ suivant un premier trajet (B 11) vers la ligne de soudage (L) entre les électrodes de soudage (4, 6) écartées l'une de l'autre, puis reviennent suivant un second trajet (B 22) dans la position de départ, la partie initiale du second trajet (B 22) étant essentiellement parallèle au plan (E-E) des électrodes de soudage (4, 6) de sorte que par un déplacement des électrodes de soudage qui les rapproche l'une de l'autre, la barre transversale (15) peut être maintenue sur la ligne de soudage (L) et peut ainsi être retirée des mors (45) des pinces (43, 44) en mouvement.

2. Appareil suivant la revendication 1, caractérisé en ce qu'au moins deux leviers à bras unique (43) parallèles l'un à l'autre et espacés l'un de l'autre sont prévus et sont calés sur une poutre (40) qui, par ses extrémités, peut se déplacer au moyen de galets de guidage (41) dans des premières glissières (42) dans une direction parallèle au plan (E-E) des électrodes de soudage (4, 6) de la soudeuse de treillis et est guidée de manière à pouvoir pivoter autour de son axe, les extrémités des leviers à bras unique (43) portant chacune une pince constituée de deux mâchoires (43, 44) formant entre elles un mors (45) et pressées élastiquement l'une contre l'autre et de plus un levier à bras unique supplémentaire (48) est prévu à une extrémité de la poutre (40), l'extrémité de ce levier portant un galet (52) qui est guidé dans une seconde glissière (49), les trajets (50, 51) de cette seconde glissière formant, au moins dans des parties de leur domaine de guidage, un angle aigu l'un avec l'autre et un angle avec les trajets des premières glissières (42) et la poutre (40) peut, lorsque les galets de guidage (41) guidés dans les premières glissières (42) se déplacent parallèlement au plan (E-E) des électrodes de soudage (4, 6), être soumis à l'effet d'un moment de rotation autour de son axe par lequel le galet (52) guidé dans la seconde glissière (49) peut toujours être pressé contre le trajet de guidage de la seconde glissière (49) associée à la direction de déplacement momentanée de la poutre.

3. Appareil suivant la revendication 2, caractérisé en ce que le mors (45) formé à l'extrémité de chaque levier à bras unique (43) par les mâchoires (43, 44) de la pince est avantageusement incliné par rapport à la droite reliant l'orifice d'entrée de ce mors à l'axe de la poutre sous un angle a dont la valeur et l'orientation sont les mêmes que celles de l'angle a inclu entre cette droite et le plan (E-E) des électrodes de soudage (4, 6) au moment où l'ouverture d'entrée de la fente (45) se trouve entre les électrodes de soudage (4, 6).

4. Appareil suivant la revendication 2 ou 3, caractérisé en ce que la poutre (40) peut être entraînée dans les premières glissières (42) à ses deux extrémités par des manivelles (59) coopérant avec des bielles (58) dans une direction parallèle au plan (E-E) des électrodes de soudage et simultanément, par le fait que les axes des bielles (58) et des manivelles forment un angle l'une avec l'autre, elle peut être sollicitée à l'encontre du moment de rotation imposé sur la poutre (40) à tout moment de son déplacement dans les secondes glissières de guidage (49).
